# EUROPÄISCHE PATENTSCHRIFT

(11) **EP 0 511 517 B1**
(45) Veröffentlichungstag und Bekanntmachung des Hinweises auf die Patenterteilung: **06.09.1995**
(21) Anmeldenummer: 92105850.9
(22) Anmeldetag: 04.04.1992
(51) Int. Cl.: F04D 29/44

(54) **Geteilte Leitvorrichtung**
Split guiding device
Dispositif de guidage partitionné

(30) Priorität: 27.04.1991 DE 4113830
(43) Veröffentlichungstag der Anmeldung: 04.11.1992
(73) Patentinhaber: KSB Aktiengesellschaft, 67227 Frankenthal (DE)
(72) Erfinder: Becker, Karlheinz, W-6520 Worms (DE); Milla, Peter, W-6711 Beindersheim (DE)

(56) Entgegenhaltungen:
- CH-A- 221 387
- DE-C- 260 166
- FR-A- 661 079
- FR-A- 2 185 222

## Beschreibung

Die Erfindung betrifft eine Leitvorrichtung gemäß dem Oberbegriff des Hauptanspruches.

Aus der DE-PS 260 166 ist ein Leitrad für Kreiselpumpen bekannt, welches aus zwei symmetrisch ausgebildeten aber entgegengesetzt gerichteten Leitradhälften besteht. Jede Leitradhälfte ist mit einer kompletten, einen Schaufelanfang und ein Schaufelende aufweisenden Leitradschaufel versehen. Innerhalb eines Pumpengehäuses sind die Leitradhälften so angeordnet, daß die Schaufeln der einen Leitradhälfte den Kanälen der anderen Leitradhälfte gegenüberstehen. Somit werden keine geschlossenen Leitradkanäle gebildet, sondern es entsteht ein in der Abwicklung mäanderförmig verlaufender Leitschaufelkanal. Diese Lösung bietet den Vorteil, durch Unterlegscheiben die Breite des Leitrades an die jeweilige Laufradbreite anzupassen, indem die einzelnen Schaufeln mehr oder weniger tief in den Leitradkanal hineinragen. Diese Leitradform ließe sich zwar in einfacher Weise und spanabhebend herstellen, sie hat jedoch den Nachteil, daß dadurch innerhalb einer Pumpe Geräusche, Schwingungen und auch - bezogen auf die heutigen Leistungsverhältnisse - ungünstige Wirkungsgrade entstehen. Aus diesem Grunde wurden Leitvorrichtungen entwickelt, bei denen der eine Teil des Leitrades mit freistehenden Schaufeln versehen ist, und ein gegen die befestigbarer Leitraddeckel das Leitrad verschließt und geschlossene Leitkanäle bildet. Diese Lösung weist jedoch den Nachteil auf, daß sie nur bei großen Schluckweiten in spanabhebender oder gießtechnischer Weise herstellbar ist, da andernfalls der Herstellungsaufwand unwirtschaftlich wird. Des weiteren ist ihnen der Nachteil zu eigen, daß ein erheblicher Aufwand für die Anbringung des Leitraddeckels an die freistehenden Schaufelenden erforderlich ist, um aufgrund der innerhalb des Leitrades herrschenden Druckverhältnisse eine dichte Verbindung zu erhalten.

Durch die FR-A- 2 185 222 ist eine Leitvorrichtung bekannt, deren Leitschaufeln unter Bildung einer Öffnung zweiteilig ausgebildet sind. Mit Hilfe der Öffnungen soll ein Mediumaustausch zwischen den einzelnen Leitradkanälen bewirkt werden. Die Leitschaufelteile sind mit der Leitvorrichtung einteilig ausgebildet oder Bestandteil einer zweiteiligen Wandfläche, um unter Bildung eines durchströmbaren Spaltes eine Einstellbarkeit der Leitschaufelteile zu ermöglichen.

Die CH-A- 221 387 zeigt eine mehrteilige Leitvorrichtung, in deren zweiteiliges Außengehäuse ein beschaufelter Einsatz einklemmbar gehalten ist. Und durch die GB-A- 537 727 ist ein Kreiselpumpenlaufrad bekannt, daß zwecks Herstellung sehr schmaler Laufradkanäle zweiteilig ausgebildet ist. Die einzelnen Laufradteile werden durch Nieten, Schrauben oder Lötverbindungen zueinander positioniert.

Der Erfindung liegt die Aufgabe zugrunde, eine in einfachster Weise spanabhebend oder gußtechnisch herstellbare Leitvorrichtung zu entwickeln, welche mit einem Minimum an Zentrier- und Paßflächen versehen ist. Die Lösung dieser Aufgabe erfolgt gemäß dem kennzeichnenden Teil des Hauptanspruches. Nach dieser Lösung sind mindestens zwei Schaufeln in ihrer Länge geteilt ausgebildet und durch eine formschlüssige Steckverbindung miteinander verbunden. Im Bereich ihrer Teilung erfolgt die Passung der miteinander zu verbindenden Leitvorrichtungsteile. Die restlichen Schaufeln können hierbei wechselweise Bestandteil der Leitvorrichtungsteile sein und dichtend an diesen anliegen.

Die Ausgestaltungen der Ansprüche 2 und 3 beschreiben weitere vorteilhafte Ausbildungen. Danach sind die einen Schaufelanfang aufweisenden Schaufelteile Bestandteil des einen Leitvorrichtungsteiles, und die die entsprechenden Schaufelenden aufweisenden ergänzenden Schaufelteile sind Bestandteil des anderen Leitvorrichtungsteiles. Gewissermaßen weist jedes Leitvorrichtungsteil vom Leitkanal zwei Wandflächen auf, die aufeinanderstehen und zwischen sich einen Winkel einschließen. Durch ein Zusammenstecken der Leitvorrichtungsteile werden die von Schaufeln begrenzten Leitkanäle für ein Fördermedium gebildet. Die Schaufeln sind gewissermaßen in ihrer Schaufellänge geteilt ausgebildet, wobei die Trennstelle quer zur Schaufellänge verläuft. Das Anbringen der den Schaufelanfang bildenden Schaufelteile an dem einen Leitvorrichtungsteil und das Anbringen der das Schaufelende bildenden ergänzenden Schaufelteile an dem anderen Leitvorrichtungsteil ermöglicht ein problemloses Zusammenstecken sowie einfachstes Zentrieren der Leitvorrichtungsteile. Es ist auch möglich, in denjenigen Fällen, bei denen sehr enge Schaufelabstände und damit kleinste Schaufelkanalquerschnitte verwirklicht werden müssen, auf den Leitvorrichtungsteilen wechselweise mit Schaufelenden und Schaufelanfängen versehene, sich zu einem einheitlichen Ganzen zusammenfügende Schaufelteile vorzusehen. Somit verbleibt auf jedem Leitvorrichtungsteil ein größerer Zwischenraum, welcher eine leichtere spanabhebende Bearbeitung mit im Durchmesser größeren Werkzeugen ermöglicht. Diesen Vorteil bietet die Erfindung durch die Schaufelteilung generell.

Eine Ausgestaltung der Erfindung sieht vor, daß zwischen den miteinander zu verbindenden Leitvorrichtungsteilen mindestens drei Teilebenen vorgesehen sind, wobei zwei Teilebenen die Mittelachse der Leitvorrichtung schneiden und einen axialen Abstand zueinander aufweisen und die durch die in Richtung der Mittelachse verlaufende, die Schaufeln teilende dritte Teilebene miteinander verbunden sind. Die jeweils freistehenden Längsseiten der Schaufelteile liegen somit dichtend an dem den Schaufelkanal begrenzenden gegenüberliegenden Leitvorrichtungsteil an.

Eine weitere Ausgestaltung der Erfindung sieht vor, daß die Leitvorrichtungsteile durch eine im Bereich der Schaufelteilung angebrachte formschlüssige Steckverbindung miteinander verbunden sind. Eine Zentrierung der miteinander zu verbindenden Leitvorrichtungsteile kann durch entsprechende Überlappungen im Bereich der zu verbindenden Schaufelteile erfolgen.

Eine weitere Ausgestaltung der Erfindung sieht hierzu vor, daß die die Schaufeln teilende Teilebene keinen geradlinigen Verlauf aufweist. Vorteilhaft ist ein bogenförmiger, S-förmiger, Z-förmiger, mäanderförmiger oder ähnlich gestalteter Verlauf der Teilebene der Schaufeln. Dies hat den Vorteil, daß nicht nur eine Zentrierung der beiden Teile zueinander erfolgt, sondern daß infolge des Teilebenenverlaufs auch eine Verdrehsicherung erzeugt wird. Für die Montage genügt es, die Teile einfach ineinanderzustecken. Aufwendige Zentrierungen, Paßstifte und Verbindungselemente, wie sie bisher bei mehrstufigen Strömungsmaschinen erforderlich waren, entfallen vollständig. Bei einem Zusammenbau einer derartigen Strömungsmaschine kann die Zentrierung und Positionierung der einzelnen Leitvorrichtungsteile ausschließlich in den Verbindungsbereich der geteilten Schaufeln gelegt werden. Bei einer ganz oder teilweisen spanabhebenden Fertigung, beispielsweise durch Fräsen von geschmiedeten, gepreßten oder gegossenen Rohteilen, ist somit eine äußerst kostengünstige Herstellung und Montage möglich.

Wiederum eine andere Ausgestaltung der Erfindung sieht vor, daß die in Achsrichtung verlaufende, die Schaufeln durchtrennende dritte Teilebene jeder Schaufel vor den Schaufelanfängen jeder nachgeordneten Schaufel angeordnet ist. Damit besteht die Möglichkeit, jedes Leitvorrichtungsteil beispielsweise in einer Aufspannung und mit nur einem Fräswerkzeug spanabhebend herzustellen bzw. nachzuarbeiten.

Bisher stellte sich das Problem bei einer spanabhebenden Herstellung einer Leitvorrichtung im Bereich von zwei sich überschneidenden Schaufeln, dieser Bereich ist auch als Leitradeintritt oder Schluckweite bekannt. Ist der Abstand zwischen den Schaufeln sehr klein, so ist dieser Kanalteil nur mit schmalen dünnen Fingerfräsern und damit nur zeitaufwendig und risikoreich herstellbar gewesen. Indem nun in erfindungsgemäßer Weise die Schaufeln selbst geteilt werden, kann bei geringen Kanalquerschnitten die Teilebene vor den Beginn bzw. das Ende einer Schaufel gelegt werden. Der Abstand zwischen Schaufelanfang bzw. -ende und der Teilebene der Schaufel wird dabei so groß gewählt, daß für eine günstige Herstellung ein einen großen Durchmesser aufweisender Fräser in einfachster Weise zwischen den Schaufelteilen hindurchgefahren und so die Schaufelkontur herausgearbeitet werden kann.

In den Unteransprüchen 8 bis 12 wird beschrieben, welche Schaufeln jeweils teilbar ausbildbar sind. So kann bei einer Leitvorrichtung, die beispielsweise bei mehrstufigen Pumpen Verwendung findet, das gesamte Leitrad- oder Stufengehäusepaket ineinandergesteckt werden. Handelt es sich hierbei um Leitvorrichtungen mit nachgeordneten Rückführpartien und dazwischen angeordneten Deckelteilen bzw. Trennwänden, so können die Rückführschaufeln teilweise Bestandteil des eigentlichen Leitrades und teilweise Bestandteil eines nachgeordneten oder vorangestellten Deckelteiles oder einer Zwischenwand sein. In entsprechender Weise ist dies auch bei einem ein Leitrad aufnehmenden und mit Rückführschaufeln versehenen Stufengehäuse möglich. Aufwendige Paßflächen und Absätze, welche der Zentrierung dienen, können vollständig entfallen. Die gesamte Zentrierung der miteinander zu verbindenden Teile der Leitvorrichtung erfolgt über die Trennebene im Bereich der aus Teilen zusammengesetzten Schaufeln. Diese bewirkt darüber hinaus auch die Verdrehsicherung der Bauteile untereinander. Für die Montage einer derartigen Strömungsmaschine bedeutet dies eine gravierende Vereinfachung, da somit in einfachster Weise nur noch ein Ineinanderstecken der einzelnen Bauteile erforderlich ist. Überdies kann somit in nicht mehr zu überbietender Einfachheit eine Anpassung an unterschiedliche Laufradbreiten erfolgen. Da nur eine Änderung der Schaufelbreite erforderlich ist, kann die Leitvorrichtung bei der Herstellung an die jeweils gewünschte Laufradbreite angepaßt werden. Dies ist bei der spanabhebenden Herstellung durch einfache Programmänderungen möglich.

Ausführungsbeispiele der Erfindung sind in den Zeichnungen dargestellt und werden im folgenden näher beschrieben. Es zeigen am Beispiel eines Kreiselpumpen-Stufengehäuses die
- Fig. 1: einen axialen Schnitt durch ein Stufengehäuse, die
- Fig. 2: einen Querschnitt durch ein Leitrad gemäß Linie II-II aus Fig. 1 und die
- Fig. 3: einen Querschnitt durch eine Rückführpartie gemäß Linie III-III aus Fig. 1.

Das in der Fig. 1 gezeigte Beispiel einer Leitvorrichtung einer Strömungsmaschine zeigt ein Stufengehäuse einer mehrstufigen Kreiselpumpe. Das Stufengehäuse (1) ist gewissermaßen topfförmig ausgebildet und weist in seinem nach innen weisenden Bodenteil, der funktional ein Deckelteil (2) für ein nachgeordnetes Stufengehäuse (3) bildet, mit Schaufelanfängen versehene Schaufelteile (4) von Rückführschaufeln auf. In diesen Stufengehäusen (1, 3) sind Zwischenwände (5, 6) angeordnet. Diese weisen auf der einen Seite mit Schaufelanfängen versehene Schaufelteile (7, 8) der Leitradschaufeln auf. Auf der anderen Seite der Zwischenwände (5, 6) sind mit Schaufelenden versehene Schaufelteile (9, 10) der Rückführschaufeln angebracht. Die Trennebenen zwischen diesen Teilen sind mit doppelter Strichstärke dargestellt. Die Trennebenen (A, B) der Rückführpartie sind hier mit Abstand zueinander in radialen Ebenen angeordnet. Die Trennebene (C) teilt die Rückführschaufeln in zwei Teile und verläuft in axialer Richtung. Bei entsprechendem Bedarf ist auch jeder andere Verlauf der Trennebene (C) möglich.

Die Stufengehäuse (1, 3) sind wiederum an den Leitradschaufelteilen zentriert. An der Außenseite des Deckelteiles (2) des Stufengehäuses (1) sind Schaufelenden aufweisende Schaufelteile (11) der Leitradschaufeln angebracht. Damit wird das Stufengehäuse (1) an der Zwischenwand (6) des nachfolgenden Stufengehäuses (3) verdrehsichernd zentriert. Die Trennebenen (D-E) des Leitrades sind mit doppelter Strichstärke dargestellt und verlaufen ebenfalls in radialen Ebenen. Untereinander stehen sie durch die die Leitradschaufeln in ihrer Länge teilende Trennebene (F) in Verbindung.

Die Fig. 2 entspricht einem Schnitt gemäß Linie II-II aus Fig. 1. Die mit der Zwischenwand (6) einteilig ausgebildeten Schaufelteile (8) besitzen die Schaufelanfänge (12) der eigentlichen Leitradschaufeln. Die mit den Schaufelenden (13) versehenen Schaufelteile (11) sind Bestandteil des hier nicht dargestellten Stufengehäuses (1). Mit doppelter Strichstärke ist die Trennebene (F) zwischen den Leitradschaufelteilen (8, 11) dargestellt. Sie weist in diesem Ausführungsbeispiel einen S-förmigen Verlauf auf, welcher die miteinander zu fügenden Teile sowohl zentriert als auch gleichzeitig gegen Verdrehung sichert. Diese formschlüssige Verbindung kann auch jeden anderen geeigneten, die gleiche Funktion gewährleistenden Verlauf aufweisen. Zwischen den über den Umfang nebeneinander verteilt angeordneten Schaufelteilen (8, 11) sind die Schaufelkanäle (14) des Leitrades ausgebildet.

In der Fig. 3 sind die Schaufelteile (9) fester Bestandteil der Zwischenwand (5) und bilden die mit Schaufelenden (15) versehenen Teile der Rückführschaufeln. Die hier dargestellten, mit Schaufelanfängen (16) versehenen Schaufelteile (4) sind fester Bestandteil des Stufengehäuses (1) und innerhalb desselben und im Bodenteil (2) angebracht. Mit doppelter Strichstärke ist wiederum die in axialer Richtung verlaufende Trennebene (C) mit S-förmigem Verlauf gezeigt. Auch hier erfolgt Zentrierung und Verdrehsicherung der miteinander zu fügenden Teile innerhalb der Trennebene (C).

Die in den Figuren dargestellte Anordnung der Schaufelteile auf den Leitvorrichtungsteilen ist nicht zwingend. Es ist auch jede andere Anordnung der Schaufelteile möglich, die zu einem einheitlichen Ganzen zusammengefügt werden kann. Auch bei einer für eine axiale Durchströmung ausgebildeten Leitvorrichtung können die Schaufeln in erfindungsgemäßer Weise geteilt werden.

Es ist auch eine Anordnung der Schaufelteile auf den sie tragenden Leitvorrichtungsteil möglich, nach der wechselweise einem Schaufelteil mit Schaufelanfang ein Schaufelteil mit Schaufelende folgt. Dies hängt vom Einzelfall und der Form der Schaufelkanäle ab. Falls eine Zuordnung der miteinander zu fügenden Teile in einer bestimmten Position verlangt wird, so kann dies durch eine abweichende Gestaltung einer der Trennebenen (C) oder (F) oder eine besondere Anordnung von Schaufelteilen bewirkt werden.

## Patentansprüche

1. Leitvorrichtung (1, 3) in geteilter Ausführung für ein- oder mehrstufige Strömungsmaschinen, wobei die Leitvorrichtungsteile mit der Strömungsführung dienenden Schaufeln (8, 11; 4, 9) versehen sind und die Schaufeln in ihrer Länge geteilt ausgebildet sind, **dadurch gekennzeichnet**, daß ein Leitvorrichtungsteil 1 mit einer die Schaufelkanäle begrenzenden Wandfläche sowie Schaufeln und/oder Schaufelteilen (4, 11) versehen ist, daß der angrenzende Leitvorrichtungsteil mit einer gegenüberliegenden, die Schaufelkanäle begrenzenden Wandfläche sowie Schaufeln und/oder ergänzenden Schaufelteilen (8, 9) versehen ist und daß die Leitvorrichtungsteile durch eine formschlüssige Steckverbindung (C, F) miteinander verbunden sind.

2. Leitvorrichtung nach Anspruch 1, dadurch gekennzeichnet, daß ein Leitvorrichtungsteil mit Schaufelanfänge (12, 16) aufweisenden Schaufelteilen (8, 4) und der damit zusammenwirkende andere Leitvorrichtungsteil mit Schaufelenden (13, 15) aufweisenden ergänzenden Schaufelteilen (11, 9) versehen ist.

3. Leitvorrichtung nach Anspruch 1, dadurch gekennzeichnet, daß ein Leitvorrichtungsteil mit wechselweise angeordneten Schaufelanfängen (12, 16) und Schaufelenden (13, 15) aufweisenden Schaufelteilen (8, 4) und der damit zusammenwirkende andere Leitvorrichtungsteil mit ergänzenden wechselweise angeordneten Schaufelenden (13, 15) und Schaufelanfänge (12, 16) aufweisenden Schaufelteilen (8, 4) versehen ist.

4. Leitvorrichtung nach den Ansprüchen 1 bis 3, dadurch gekennzeichnet, daß zwischen den miteinander zu verbindenden Leitvorrichtungsteilen mindestens drei Teilebenen (A, B, C; D, E, F) vorgesehen sind, wobei zwei Teilebenen (A, B; D, E) die Mittelachse der Leitvorrichtung schneiden und einen axialen Abstand zueinander aufweisen und die durch die in Richtung der Mittelachse verlaufende, die Schaufeln teilende dritte Teilebene (C; F) miteinander verbunden sind.

5. Leitvorrichtung nach den Ansprüchen 1 bis 4, dadurch gekennzeichnet, daß die Leitvorrichtungsteile durch eine im Bereich der Schaufelteilung angebrachte formschlüssige Steckverbindung miteinander verbunden sind.

6. Leitvorrichtung nach den Ansprüchen 1 bis 5, dadurch gekennzeichnet, daß die die Schaufeln teilende Teilebene (C, F) keinen geradlinigen Verlauf aufweist.

7. Leitvorrichtung nach den Ansprüchen 1 bis 6, dadurch gekennzeichnet, daß die Teilung jeder Schaufel vor den Schaufelanfängen (12, 16) jeder benachbarten Schaufel angeordnet ist.

8. Leitvorrichtung nach den Ansprüchen 1 bis 7, dadurch gekennzeichnet, daß Leitradschaufeln geteilt ausgebildet sind.

9. Leitvorrichtung nach den Ansprüchen 1 bis 7, dadurch gekennzeichnet, daß Rückführschaufeln geteilt ausgebildet sind.

10. Leitvorrichtung nach den Ansprüchen 1 bis 7, dadurch gekennzeichnet, daß Stufengehäuse (1, 3) mit Teilen von Rückführschaufeln (4, 9) und/oder Leitradschaufeln (8, 11) versehen sind.

11. Leitvorrichtung nach den Ansprüchen 1 bis 7, dadurch gekennzeichnet, daß Deckel mit Teilen von Leitradschaufeln (8, 11) und/oder Rückführschaufeln (4, 9) versehen sind.

12. Leitvorrichtung nach den Ansprüchen 1 bis 7, dadurch gekennzeichnet, daß Zwischenwände (5, 6) mit Teilen von Leitradschaufeln (8, 11) und/oder Rückführschaufeln (4, 9) versehen sind.

## Claims

1. A diffuser device (1 and 3) in a divided form for single- or multi-stage fluid flow machines, the parts of the diffuser device being provided with vanes (8, 11; 4 and 9) serving for guiding the flow and the vanes are designed with a longitudinal division, characterized in that a part of the diffuser device (1) is provided with a wall surface delimiting the vane channels and with vanes and/or vane parts (4 and 11), in that the adjoining diffuser device part is provided with an opposite wall surface delimiting the vane channels and vanes and/or supplementary vane parts (8 and 9) and in that the diffuser device parts are connected together by an interlocking connection (C and F).

2. The diffuser device as claimed in claim 1, characterized in that one diffuser device part is provided with vane parts (8 and 4) possessing vane starts (12 and 16) and the other diffuser device part cooperating therewith is provided with supplementary vane parts (11 and 9) having vane ends (13 and 15).

3. The diffuser device as claimed in claim 1, characterized in that one diffuser device part is provided with vane parts (8 and 4) having alternatingly arranged vane starts (12 and 16) and vane ends (13 and 15) and the other diffuser device part, cooperating with it, is provided with supplementary and alternatingly arranged vane ends (13 and 15) and with vane parts (8 and 4) having vane starts (12 and 16).

4. The diffuser device as claimed in any one of the claims 1 through 3, characterized in that between the diffuser device parts to be connected with one another at least three dividing planes (A, B, C; D, E and F) are provided, two dividing planes (A, B; D and E) intersecting the center axis of the diffuser device, possessing an axial distance apart and being linked together by the third dividing plane (C; F) extending in the direction of the center axis and dividing the vanes.

5. The diffuser device as claimed in any one of the claims 1 through 4, characterized in that the diffuser device parts are connected with one another by a plug, having a positive locking effect, arranged adjacent to vane division.

6. The diffuser device as claimed in any one of the claims 1 through 5, characterized in that the dividing plane (C and F) dividing the vanes does not have a straight form.

7. The diffuser device as claimed in any one of the claims 1 through 6, characterized in that the division of each vane is arranged in front of the vane starts (12 and 16) of each adjacent vane.

8. The diffuser device as claimed in any one of the claims 1 through 7, characterized in that the diffuser vanes are divided in design.

9. The diffuser device as claimed in any one of the claims 1 through 7, characterized in that the return vanes are divided in design.

10. The diffuser device as claimed in any one of the claims 1 through 7, characterized in that stage housings (1 and 3) are provided with parts of return vanes (4 and 9) and/or diffuser vanes (8 and 11).

11. The diffuser device as claimed in any one of the claims 1 through 7, characterized in that covers are provided with parts of impeller vanes (8 and 11) and/or return vanes (4 and 9).

12. The diffuser device as claimed in any one of the claims 1 through 7, characterized in that partitions (5 and 6) are provided with parts of diffuser vanes (8 and 11) and/or return vanes (4 and 9).

## Revendications

1. Dispositif de guidage (1, 3) en version divisée pour des turbo machines à un ou plusieurs étages dans lequel les pièces du dispositif de guidage sont munies d'aubes (8, 11; 4, 9) servant au guidage de l'écoulement et dans lequel les aubes sont divisée dans le sens de la longueur **caractérisé** en ce qu'une pièce du dispositif de guidage 1 est munie d'une surface de paroi limitant les canaux des aubes ainsi que d'aubes et ou de pièces d'aubes (4, 11), que la pièce avoisinante du dispositif de guidage est munie d'une surface de paroi opposée limitant les canaux des aubes ainsi que d'aubes et/ou de pièces d'aubes (8, 9) complémentaires et que les pièces du dispositif de guidage sont reliées entre elles par un enfichage (C, F) de forme adéquate.

2. Dispositif de guidage selon la revendication 1 caractérisé en ce qu'une pièce du dispositif de guidage est munie de pièces d'aubes (8, 4) présentant des entrées d'aubes (12, 16) et que l'autre pièce du dispositif de guidage travaillant avec eue est munie de pièces d'aubes (11, 9) complémentaires présentant des extrêmités d'aubes (13, 15).

3. Dispositif de guidage selon la revendication 1 caractérisé en ce qu'une pièce du dispositif de guidage est munie d'entrées d'aubes (12, 16) disposées en alternance et de pièces d'aubes (8, 4) présentant des extrêmités d'aubes (13, 15) et que l'autre pièce du dispositif de guidage travaillant avec elle est équipée d'extrêmités d'aubes (13, 15) complémentaires placées en alternance et de pièces d'aubes (8, 4) présentant des entrées d'aubes (12, 16).

4. Dispositif de guidage selon les revendications 1 à 3 caractérisé en ce que sont prévus au moins trois plans partiels (A, B, C ; D, E, F) entre les pièces du dispositif de guidage à relier entre elles, deux plans partiaux (A, B ; D, E) coupant l'axe médian du dispositif de guidage et présentant un écart axial entre eux et reliés entre eux par un troisième plan partiel (C ; F) divisant les aubes et orienté dans le sens de l'axe médian.

5. Dispositif de guidage selon les revendications 1 à 4 caractérisé en ce que les pièces du dispositif de guidage sont reliées entre elles par un enfichage de forme adéquate placé dans la zone de la division de l'aube.

6. Dispositif de guidage selon les revendications 1 à 5 caractérisé en ce que le plan partiel (C, F) qui divise les aubes n'est pas rectiligne.

7. Dispositif de guidage selon les revendications 1 à 6 caractérisé en ce que la division de chaque aube est placée devant les entrés des aubes (12, 16) de chaque aube avoisinante.

8. Dispositif de guidage selon les revendications 1 à 7 caractérisé en ce que des aubes de roue sont de forme divisée.

9. Dispositif de guidage selon les revendications 1 à 7 caractérisé en ce que des aubes de retour sont de forme divisée.

10. Dispositif de guidage selon les revendications 1 à 7 caractérisé que ce que des boîtiers d'étage (1, 3) sont munis de pièces d'aubes de retour (4, 9) et/ou d'aubes de roue (8, 11).

11. Dispositif de guidage selon les revendications 1 à 7 caractérisé en ce que des couvercles sont munis de pièces d'aubes de roue (8, 11) et/ou d'aubes de retour (4, 9).

12. Dispositif de guidage selon les revendications 1 à 7 caractérisé en ce que des parois intermédiaires (5, 6) sont munies de pièces d'aubes de diffuseurs (8, 11) et/ou d'aubes de retour (4, 9).
